# FASCICULE DE BREVET EUROPEEN

(11) **EP 0 195 020 B1**
(45) Date de publication et mention de la délivrance du brevet: **16.03.1988**
(21) Numéro de dépôt: 85904264.0
(22) Date de dépôt: 09.09.1985
(51) Int. Cl.: A47F 1/00

(54) **MEUBLE PRESENTOIR LINEAIRE**
LINEARES SCHAUMÖBEL
LINEAR DISPLAY CABINET

(30) Priorité: 12.09.1984 FR 8414016
(43) Date de publication de la demande: 24.09.1986
(73) Titulaire: SOCIETE VYNEX SA, F-08160 Flize (FR)
(72) Inventeur: DECHIROT, Jean-Pierre, Balan F-08200 Sedan (FR)
(74) Mandataire: Gérardin, Robert Jean René
(86) Numéro de dépôt international: FR8500240
(87) Numéro de publication internationale: WO8601699

(56) Documents cités:
- DE-A- 3 116 145
- FR-A- 1 380 109
- FR-A- 2 137 398
- FR-A- 2 527 913

## Description

L'invention concerne un meuble-présentoir linéaire de produits conditionnés en sachets, sur cartes ou en boîtes, suspendus à des broches par l'intermédiaire d'une languette perforée.

Des meubles-présentoirs linéaires, répondant à la définition ci-dessus, existent déjà. Ils sont utilisés principalement pour la vente en libre service d'articles divers, dans les magasins de vente à grande surface. Il s'agit de meubles-présentoirs, ouverts sur le devant, dont le fond est garni de broches, simples ou doubles, fixées horizontalement, ou avec une certaine inclinaison vers le bas afin d'obtenir, par gravité, le rappel permanent des conditionnements contre le nez de la broche. Le même avantage est parfois obtenu sur les broches horizontales en équipant celles-ci d'un dispositif de rappel vers l'avant, à ressort, tel que celui décrit dans le brevet français 2 527 913.

Les broches inclinées vers le bas ou équipées d'un ressort de rappel, permettent de maintenir un front continu de produits, quelle que soit l'importance des prélèvements. Toutefois, ces moyens sont limités en capacité par la poussée exercée sur les premiers conditionnements de chaque rangée, lorsque les broches sont garnies au maximum et, en situation, par des considérations commerciales, puisque les articles situés à hauteur des yeux et de la main se vendent mieux que ceux qui nécessitent une action physique complémentaire; au même titre d'ailleurs que les présentoirs équipés uniquement de broches horizontales, qui rendent illusoire l'utilisation de l'espace compris entre le sol et une hauteur de 0,80 mètre environ et situé au- dessui de 1,80 mètre environ; ce qui ne confère donc aux meubles-présentoirs actuels qu'un front de vente efficace d'une hauteur de 1 mètre environ, puisque le bas du présentoir est généralement réservé à la présentation d'articles en vrac ne pouvant être placé sur broches.

Il faut ajouter aussi que, sur les meubles-présentoirs actuels, il n'existe que peu de moyens d'information: facilitant le choix des produits, en dehors des caractéristiques dimensionnelles qui figurent sur la languette de suspension des conditionnements: ce qui oblige les acheteurs à rechercher ces informations auprès du personnel du magasin libre-service, qui n'a pas toujours la compétence nécessaire.

La présente invention a pour but de remédier à ces inconvénients. L'invention, telle qu'elle est caractérisée dans les revendications résout le problème consistant à créer un meuble-présentoir de produits présentés sur broches permettant l'utilisation rationnelle d'un front de vente plus important, à longueur égale, facilitant le choix, la localisation, l'identification et le prélèvement des produits, dans le minimum de temps et avec le minimum d'effort et se prêtant à la constitution de rayons complets de produits correspondant chacun à un domaine d'activité bien précis, selon une conception modulaire.

Ce meuble-présentoir comporte des broches inclinées vers le bas dans sa partie supérieure et des broches inclinées vers le haut, équipées de ressort de rappel, dans sa partie inférieure. Les espaces occupés respectivement par les broches inclinées vers le bas et par les broches inclinées vers le haut sont séparés et prolongés vers le haut et vers le bas par des bandeaux comportant des indications et des moyens d'information complémentaires concernant les produits présentés. Les sachets, les cartes, ou les boîtes sont regroupés, par domaine d'emploi des produits qu'ils contiennent, dans des sous-espaces jouxtant chacun l'un des bandeaux sur lequel est indiqué le domaine d'emploi des produits présentés dans les dits sous-espaces. Les bandeaux et les fronts de vente sont éclairés.

Les bandeaux servent de supports publicitaires statiques, mécaniques, dynamiques ou/et électroniques. L'espace situé derrière les bandeaux est utilisé pour loger des systèmes d'animation, d'information et de formation. Le front de vente des produits présentés sur les broches inclinées vers le bas est disposé verticalement, alors que celui des produits présentés sur les broches inclinées vers le haut est incliné vers l'arrière selon un angle d'environ 45 degrés. Le front de vente correspondant à chacun des sous-espaces constitue un rectangle, ou un carré, de 0,60 mètre de côté au maximum. Le bandeau situé à la partie supérieure est incliné vers l'avant. Le bandeau situé au milieu est incliné vers l'arrière selon le même angle que le front de vente inférieur. Le bandeau inférieur est articulé par rapport au meuble, au niveau de sa bordure inférieure. Les moyens d'information complémentaires concernant les produits présentés dans chacun des sous-espaces, sont constitués de tablettes coulissantes, introduites dans des fentes aménagées dans les bandeaux et retenues, à chacune de leurs extrémités, respectivement par une tirette et par un ergot ou tout autre moyen.

Les avantages obtenus grâce à cette invention, consistent essentiellement en ceci, qu'un front continu de conditionnements de produits est maintenu en permanence, quelle que soit l'importance des prélèvements, tout le temps qu'il subsiste au moins un conditionnement, et en ce que les clients peuvent identifier rapidement la nature des produits présentés dans le rayon, trouver le meuble-présentoir élémentaire contenant le type de produit qu'il recherche, grâce aux indications figurant à la partie supérieure du présentoir, puis affiner la recherche en utilisant des indications plus précises figurant sur des bandeaux informatifs en s'aidant éventuellement de moyens d'information complémentaires situés dans les sous-espaces. De plus, ce meuble-présentoir est, compte tenu de sa réalisation modulaire et de sa conception universelle, utilisable pour la constitution de rayons de vente de tous produits conditionnés en sachets, sur cartes ou en boîtes, sous réserve, de compatibilité dimensionnelle.

L'invention est exposée ci-après plus en détail à l'aide d'un dessin représentant seulement un mode de réalisation donné à titre d'exemple.

L'invention est exposée ci-après plus en détail à l'aide d'un dessin représentant une vue en perspective cavalière d'un meuble-présentoir de produits conditionnés en boîtes, en condition de service, donné à titre d'exemple.

Ainsi, comme on le voit en examinant la figure du dessin, ce meuble-présentoir est équipé, dans son espace de vente supérieur 1, de broches inclinées vers le bas 2 et, dans son espace de vente inférieur 3, de broches inclinées vers le haut 4 équipées de ressort de rappel 5 des boîtes de conditionnement 6.

Le front de l'espace de vente supérieur 1 est vertical, alors que celui de l'espace de vente inférieur 3 est incliné vers l'arrière selon un angle d'environ 45°, ainsi que le bandeau 7 séparant les deux espaces 1 et 3: ce qui permet une utilisation plus rationnelle et plus ergonomique du présentoir par les clients, comme le montre les silhouettes 8 et 9.

Le bandeau supérieur 10 est incliné vers l'avant pour faciliter la lecture des indications 11 qui y figurent et l'utilisation des moyens d'information complémentaires 12 qu'il comporte, par les clients effectuant une recherche de produit dans les sous-espaces situés dans le haut de l'espace de vente supérieure 1.

Le bandeau inférieur est, dans cet exemple, constitué d'un panneau articulé 13 comportant des indications 14 concernant les sous-espaces situés dans le bas de l'espace inférieur 3 et équipé de tablettes 15 retenues prisonnières dans des fentes 13a aménagées dans le panneau 13 par l'intermédiaire d'une tirette 16 et d'un ergot 17. Les moyens d'information complémentaires équipant les deux autres bandeaux sont en tous points identiques à ceux qui équipent le panneau articulé 13 constituant le bandeau inférieur.

Ainsi, les clients 8, intéressés par les produits présentés dans l'espace de vente supérieur 1, ont, à portée de leur vue et de leurs mains, les indications et les moyens nécessaires à la recherche et à la préhension des produits correspondant à leur besoin, et les clients 9, intéressés par les produits présentés dans l'espace de vente inférieur 3, bénéficient des mêmes avantages, compte tenu de l'inclinaison du front de vente, sous réserve, d'une certaine flexion des jambes et du relevage du panneau articulé 13, lorsqu'ils sont intéressés par les produits situés dans les sous-espaces de vente du bas.

Les clients 8 et 9 peuvent, lorsqu'ils le jugent nécessaire, consulter les tablettes 15 en les tirant vers eux, puis en les faisant basculer dans une position permettant leur lecture.

Ces tablettes sont, dans un mode de réalisation particulier, rappelées en permanence vers l'arrière par un ressort en tout autre dispositif du genre.

On remarquera que le bandeau intermédiaire 7 comporte des indications et est équipé de tablettes concernant, dans sa partie supérieure, les sous-espaces situés dans le bas de l'espace de vente surieur 1 et, dans sa partie inférieure, les sous-espaces situés dans le haut de l'espace de vente inférieur 3.

Les bandeaux 7, 10 et 13 sont translucides et sont éclairés par des sources lumineuses tels que des tubes fluorescents situés à l'intérieur du meuble et éclairant aussi les fronts de vente des deux espaces 1 et 3.

Ainsi, les clients peuvent identifier rapidement la nature des produits présentés dans le rayon, trouver le meuble-présentoir élémentaire contenant le type de produit qu'ils recherchent, grâce aux indications figurant dans le haut du bandeau supérieur, puis affiner la recherche en utilisant les indications plus précises figurant sur les bandeaux; en s'aidant éventuellement des moyens d'information complémentaires, concernant l'utilisation, figurant sur les tablettes coulissantes correspondant à chaque sous- espace. Le fait que le conditionnement des produits situés sur les broches de l'espace de vente inférieur 3 soient rappelés en permanence vers le haut par un ressort 5 et que le front de vente correspondant soit incliné vers l'arrière, facilitent considérablement la recherche et le prélèvement des produits situés dans cet espace.

Le meuble-présentoir linéaire selon l'invention est, compte tenu de sa réalisation modulaire et de sa conception universelle, destiné à la constitution de rayons de vente de tous produits conditionnés en sachets, sur cartes ou en boîtes, sous réserve, de compatibilités dimensionnelles.

Les bandeaux peuvent être translucides ou opaques, éclairés de façon continue ou discontinue et peuvent servir de supports publicitaires, statiques, mécaniques, dynamiques ou/et électroniques.

Les volumes situés derrière les bandeaux peuvent être utilisés pour le logement de systèmes d'animation, d'information et de formation.

## Revendications

1. Meuble-présentoir linéaire de produits conditionnés en sachets, sur cartes ou en boîtes, suspendus à des broches par l'intermédiaire d'une languette perforée, caractérisé en ce qu'il comporte des broches inclinées vers le bas (2) dans sa partie supérieure et des broches inclinées vers le haut (4) équipées de ressort de rappel (5), dans sa partie inférieure, en ce que les espaces (1 et 3), occupés respectivement par les broches inclinées vers le bas (2) et par les broches inclinées vers le haut (4), sont séparés et prolongés vers le haut et vers le bas par des bandeaux (7, 10 et 13) comportant des indications (11) et des moyens d'information complémentaires concernant les produits présentés, en ce que les sachets, les cartes ou les boîtes sont regroupés, par domaine d'emploi des produits qu'ils contiennent, dans des sous-espaces jouxtant chacun l'un des bandeaux sur lequel est indiqué le domaine d'emploi des produits présentés dans les dits sous-espaces, en ce que les bandeaux et les fronts de vente sont éclairés, en ce que les bandeaux (7, 10 et 13) servent de supports publicitaires statiques, mécaniques, dynamiques ou/et électroniques, et en ce que l'espace situé derrière les bandeaux (7, 10 et 13) est utilisé pour loger des systèmes d'animation, d'information et de formation.

2. Meuble-présentoir selon la revendication 1, caractérisé en ce que le front de vente des produits présentés sur les broches inclinées vers le bas (2) est disposé verticalement.

3. Meuble-présentoir selon la revendication 1, caractérisé en ce que le front de vente des produits présentés sur les broches inclinées vers le haut (4) est incliné sur l'arrière.

4. Meuble-présentoir selon la revendication 3, caractérisé en ce que l'angle d'inclinaison du front de vente des produits présentés sur les broches inclinées vers le haut (4) est d'environ 45 degrés.

5. Meuble-présentoir selon la revendication 1, caractérisé en ce que le front de vente correspondant à chacun des sous-espaces constitue un rectangle ou un carré de 0,60 m maximum.

6. Meuble-présentoir selon la revendication 1, caractérisé en ce que le bandeau (10) situé à sa partie supérieure est incliné vers l'avant.

7. Meuble-présentoir selon la revendication 1, caractérisé en ce que le bandeau situé au milieu (7) est incliné vers l'arrière selon le même angle que le front de vente inférieur.

8. Meuble-présentoir selon la revendication 1, caractérisé en ce que le bandeau inférieur (13) est articulé par rapport au meuble, au niveau de sa bordure supérieure.

9. Meuble-présentoir selon la revendication 1, caractérisé en ce que les moyens d'information complémentaires concernant les produits présentés dans chacun des sous-espaces sont constitués de tablettes coulissantes (15) introduites dans des fentes (13a) aménagées dans les bandeaux et retenues à chacune de leurs extrémités respectivement par une tirette (16) et par un ergot (17).

## Patentansprüche

1. Lineares Schaumöbel für in Beuteln, auf Karten oder in Schachteln verpackten Produkten, die mittels eines durchbrochenen Fortsatzes auf Haltern hängen, dadurch gekennzeichnet, daß es in seinem oberen Teil nach unten geneigte Halter (2) und in seinem unteren Teil nach oben mit einer Rückholfeder (5) versehene Halter (4) umfaßt, daß die von den nach unten geneigten Haltern (2) und von nach oben geneigten Haltern (4) eingenommenen Räume (1 und 3) getrennt sind und nach oben und nach unten durch Streifen (7, 10 und 13) fortgesetzt sind, die Anzeigen (11) und ergänzende, die präsentierten Produkte betreffende Informationseinrichtungen besitzen, daß die Beutel, die Karten oder die Schachteln nach dem Verwendungsbereich der Produkte, die sie enthalten, in den Teilräumen kopiert sind, die jeweils dem einen Streifen zugeordnet sind, auf dem der Verwendungsbereich der in den besagten Teilräumen präsentierten Produkte angezeigt ist, daß die Streifen und die Verkaufsflächen beleuchtet sind, daß die Streifen (7, 10 und 13) als statische, mechanische, dynamische und/oder elektronische Werbeträger dienen und daß der hinter den Streifen (7, 10 und 13) liegende Raum zur Aufnahme von Animations-, Informations- und Bildungssystemen verwendet wird.

2. Schaumöbel nach Anspruch 1, dadurch gekennzeichnet, daß die Verkaufsfläche der auf den nach unten geneigten Haltern (2) präsentierten Produkte vertikal angeordnet ist.

3. Schaumöbel nach Anspruch 1, dadurch gekennzeichnet, daß die Verkaufsfläche der auf den nach oben geneigten Haltern (4) präsentierten Produkte nach hinten geneigt ist.

4. Schaumöbel nach Anspruch 3, dadurch gekennzeichnet, daß der Neigungswinkel der Verkaufsfläche der auf den nach oben geneigten Haltern (4) präsentierten Produkte ungefähr 45° ist.

5. Schaumöbel nach Anspruch 1, dadurch gekennzeichnet, daß die Verkaufsfläche, die jedem Teilraum entspricht, ein Rechteck oder ein Quadradt mit maximal 0,60 m bildet.

6. Schaumöbel nach Anspruch 1, dadurch gekennzeichnet, daß der Streifen (10), der am unteren Teil angeordnet ist, nach vorne geneigt ist.

7. Schaumöbel nach Anspruch 1, dadurch gekennzeichnet, daß der in der Mitte liegende Streifen (7) unter dem gleichen Winkel wie die untere Verkaufsfläche nach vorne geneigt ist.

8. Schaumöbel nach Anspruch 1, dadurch gekennzeichnet, daß der untere Streifen (13) in der Höhe des oberen Randes am Möbel angelenkt ist.

9. Schaumöbel nach Anspruch 1, dadurch gekennzeichnet, daß die zusätzlichen Informationseinrichtungen bezüglich der von jedem Teilraum präsentierten Produkte durch verschiebbare Tafeln (15) gebildet sind, die in an den Streifen vorgesehenen Schlitzen (13a) eingebracht und jeweils an ihren jeweiligen Enden durch einen Handgriff (16) und eine Nase (17) gehalten sind.

## Claims

1. Linear display cabinet for products packed in bags, on cards or in boxes, suspended from arms by means of a perforated tongue, characterised in that it comprises downwardly inclined arms (2) in its upper part and upwardly inclined arms (4) provided with return spring (5) in its lower part, and in that the spaces (1 and 3) occupied respectively by the downwardly inclined arms (2) and by the upwardly inclined arms (4) are separated and extended upwardly and downwardly by fascia boards (7, 10 and 13) carrying information (11) and additional information means concerning the products displayed, and in that the bags, the cards or the boxes are regrouped by field of use of the products which they contain, in the sub-spaces which are each adjacent to one of the fascia boards on which is indicated the field of use of the products displayed in the said sub-spaces, in that the fascia boards and the sales fronts are illuminated and in that the fascia boards (7, 10 and 13) serve as static, mechanical, dynamic and/or electronic advertising carriers, and in that the space situated behind the fascia boards (7, 10 and 13) is used to house animation, information and training systems.

2. Display cabinet according to Claim 1, characterised in that the sales front of products displayed on the downwardly inclined arms (2) is disposed vertically.

3. Display cabinet according to Claim 1, characterised in that the sales front of products presented on the upwardly inclined arms (4) is inclined rearwardly.

4. Display cabinet according to Claim 3, characterised in that the angle of inclination of the sales front of the products displayed on the upwardly inclined arms (4) is approx. 45°.

5. Display cabinet according to Claim 1, characterised in that the sales front corresponding to each of the sub-spaces constitutes a rectangle or a square of 0.60 m maximum.

6. Display cabinet according to Claim 1, characterised in that the fascia board (10) situated in its upper part is inclined forwardly.

7. Display cabinet according to Claim 1, characterised in that the fascia board situated in the middle (7) is inclined rearwardly at the same angle as the lower sales front.

8. Display cabinet according to Claim 1, characterised in that the lower fascia board (13) is hinged in relation to the cabinet, at the level of its upper edge.

9. Display cabinet according to Claim 1, characterised in that the additional information means concerning the products displayed in each of the sub-spaces comprise sliding labels (15) fitted into slots (13a) provided in the fascia boards and retained at each of their ends respectively by a pull handle (16) and by a stud (17).
